# EUROPÄISCHE PATENTSCHRIFT

(11) **EP 0 298 383 B1**
(45) Veröffentlichungstag und Bekanntmachung des Hinweises auf die Patenterteilung: **08.04.1992**
(21) Anmeldenummer: 88110519.1
(22) Anmeldetag: 01.07.1988
(51) Int. Cl.: B65D 88/12

(54) **Wechselbehälter zur Aufnahme und zum Transport von losem Gut, wie Bauschutt, Müll, Industrieabfall und dergleichen**
Container for storage and transportation of loose material, such as rubble, garbage, industrial waste and the like
Conteneur pour le stockage et le transport de matériaux en vrac, comme des gravats, ordures, déchets industriels et analogues

(30) Priorität: 10.07.1987 DE 3722888
(43) Veröffentlichungstag der Anmeldung: 11.01.1989
(73) Patentinhaber: EDELHOFF M.S.T.S. GMBH, D-58640 Iserlohn (DE)
(72) Erfinder: Bock, Normann, W-2808 Syke-Barrien (DE)
(74) Vertreter: Jabbusch, Wolfgang, Dr.Jur. Jabbusch, Wehser & Lauerwald Patentanwälte

(56) Entgegenhaltungen:
- EP-A- 0 066 683
- DE-A- 3 309 978
- DE-A- 3 501 626
- US-A- 4 360 115

## Beschreibung

Die Erfindung betrifft einen Wechselbehälter zur Aufnahme und zum Transport von losem Gut, wie Bauschutt, Müll, Industrieabfall und dergleichen, der mit Beschlägen zum Absetzen und Aufnehmen mittels eines auf einem Kraftwagen installierten Wechselgerätes ausgerüstet ist.

Wechselbehälter sind kasten- oder wannenförmige "Container", die zumeist dort, wo entsprechendes Gut anfällt, leer aufgestellt und wieder abtransportiert werden, sobald sie gefüllt sind. Insbesondere dienen Wechselbehälter auch dem Sammeln wiederverwertbarer Stoffe, z.B. Glas, Altpapier und insbesondere Industrieabfällen. Dabei kommt es häufig vor, daß auch aggressive Stoffe, nämlich Salze, Säuren oder dergleichen, mit in die Wechselbehälter gelangen, weil diese z.B. in den zu sammelnden Stoffen enthalten sind oder als Restmengen noch dem zu sammelnden Gut anhaften bzw. beigemischt sind.

Die Wechselbehälter sind aus Stahl gefertigt. Stahl ist relativ korrosionsanfällig, vor allen Dingen dann, wenn er mit aggressiven Medien in Berührung kommt. Dies läßt sich bei den vorbeschriebenen Einsatzzwecken solcher Behälter jedoch kaum vermeiden. Die Wechselbehälter müssen deshalb gegen Korrosion durch entsprechende Beschichtungen geschützt werden. Bekannt ist eine allerdings relativ empfindliche und deshalb wenig dauerhafte Kunststoffbeschichtung, die zumeist aus aufgetragenen Lackfarben gebildet wird. Außerdem ist es bekannt, die Behälter zu verzinken. Das Verzinken ist ein recht bewährter dauerhafter Schutz gegen Korrosion; ist jedoch auf die Anwendung bei Wechselbehältern mit relativ kleinen Abmessungen beschränkt. Dies hängt damit zusammen, daß eigentlich nur das sogenannte Feuerverzinken in Frage kommt, welches jedoch ein Eintauchen des gesamten Behälters in ein Zinkbad erfordert. Die Fassungsvermögen gängiger Zinkbäder in den Verzinkereien reichen aber für das Verzinken größerer Wechselbehälter nicht mehr aus.

Es ist zwar bekannt, auch galvanisch zu verzinken, jedoch erfordert ein solches Verzinkungsverfahren ebenfalls entsprechend bemessene Tauchbäder und kommt außerdem für das Verzinken aus Stahl gefertigter Wechselbehälter kaum in Frage, weil es kostspielige Vorbehandlungen der Oberflächen der Wechselbehälter erfordert.

Eine sogenannte Spritzverzinkung, die ebenfalls möglich wäre, hat wiederum den Nachteil, daß neben dem relativ hohen Geräte- und Anlagenaufwand noch lohnintensiver Arbeitsaufwand für die Vorbehandlung, die Spritzverzinkung selbst und für die Kontrolle bzw. Nacharbeitung nicht ausreichend beschichteter Bereiche erforderlich ist. Außerdem neigt eine Spritzverzinkung häufig dazu, an den entsprechenden Untergründen jedenfalls schlechter zu haften, als es bei Feuerverzinkung der gleichen Untergründe der Fall ist.

Der Erfindung liegt die Aufgabe zugrunde, Wechselbehälter mit größerem Fassungsvermögen so auszugestalten, daß eine Feuerverzinkung möglich ist.

Ein zur Lösung dieser Aufgabe geschaffener Wechselbehälter zeichnet sich dadurch aus, daß er aus einem oben offenen kastenartigen Behälterunterteil und wenigstens einem lösbar damit verbindbaren Kastenrahmen-Aufsatzteil zusammengesetzt ist und daß Behälterunterteil und Kastenrahmen-Aufsatzteile gegenseitig in Wirkverbindung bringbare Verbindungselemente aufweisen. Die Verbindungselemente umfassen Aufnahmen, in welche am jeweils aufgesetzten Teil angeordnete Gegenorgane eingreifen, sowie wenigstens ein betätigbares Verriegelungselement. Jede Aufnahme ist eine oben offene Tasche, wobei jedes Gegenorgan als in die Tasche einsetzbarer Vorsprung ausgebildet ist. Die Taschen sind an die Seitenwandung der Teile außen angesetzte, lotrecht ausgerichtete Hohlprofile, die jeweils mit dem oberen Längsrand der entsprechenden Seitenwandung etwa bündig abschließen. Die Gegenorgane sind dabei im unteren Bereich des jeweiligen Aufsatzteils angeordnete, vorspringende Profile, die in die Kohlprofile eingreifen, sobald die Teile übereinander gestellt sind.

Behälterunterteil und Kastenrahmen-Aufsatzteil können mit Abmessungen gefertigt werden, die ein Feuerverzinken durch Tauchen in entsprechende Bäder mit Zinkschmelzen erlauben. Die getrennt verzinkten Teile lassen sich dann zu einem Behälter mit relativ großem Fassungsvermögen zusammensetzen, so daß die Vorteile der Feuerverzinkung bei Wechselbehältern mit großem Fassungsvermögen genutzt werden können.

Mit besonderem Vorteil sind die Beschläge an dem Behälterunterteil angeordnet, ist also dieser als üblicher, an sich bekannter Wechselbehälter ausgebildet. Damit ist gemeint, daß das Behälterunterteil sämtliche Beschläge eines üblichen Wechselbehälters aufweist, mit welchem das Aufnehmen, Absetzen und Umsetzen, sowohl des leeren als auch gefüllten Behälterunterteils möglich ist. Das Behälterunterteil kann somit auch allein als Wechselbehälter mit allerdings geringerem Fassungsvermögen genutzt werden. Durch Kombination mit Kastenrahmen-Aufsatzteilen kann das Fassungsvermögen des nur aus dem Unterteil bestehenden Wechselbehälters dann beliebig vergrößert werden. Sowohl für einen Betrieb, der Wechselbehälter herstellt, als auch für einen Anwender der Wechselbehälter ergeben sich durch die Kombinationsmöglichkeiten vielfältige Vorteile. Der Herstellbetrieb kann z.B. wirtschaftlicher fertigen, da er nur noch einen Typ von Wechselbehälter zu fertigen und anzubieten braucht und daneben den entsprechenden Kundenwünschen angepaßte, relativ einfach zu fertigende Kastenrahmen-Aufsatzteile anbietet. Der Anwender der Wechselbehälter kann z.B. die Lagerhaltung der für seine Kunden bereitzustellenden Wechselbehälter vereinfachen und durch Kombination der Behälterunterteile mit entsprechend ausgebildeten und dimensionierten Kastenrahmen-Aufsatzteilen den Kunden Wechselbehälter mit entsprechend gewünschten Fassungsvermögen ohne weiteres anbieten.

In der Kastenhöhe beliebig bemessene Aufsatzteile lassen sich somit auf einfachste Weise mit dem jeweiligen Behälterunterteil verbinden und zu einem Wechselbehälter mit entsprechendem Fassungsvermögen zusammensetzen. Die Verriegelungselemente können an sich bekannte Beschläge sein. Selbstverständlich ist es auch möglich, andere Verbindungselemente vorzusehen, die die aufeinanderzusetzenden Teile in der Endposition festlegen und verbinden bzw. verriegeln. Beispielsweise können gegenseitig in Eingriff bringbare Steckfinger und Steckschuhe vorgesehen sein.

Die Aufsatzteile lassen sich mit besonderem Vorteil auf einfachste Weise anwenderspezifisch ausbilden. Für das Sammeln von "recyclingfähigem" Material können beispielsweise Aufsatzteile mit Einwurföffnungen in den Seitenwandungen verwendet werden. Sind dabei, insbesondere im Behälterunterteil, Querschotten vorhanden, die den Raum des Behälterunterteils in verschiedene Kammern unterteilen, lassen sich durch die Einwurföffnungen verschiedene Materialien, beispielsweise verschiedene Glassorten, in den Wechselbehälter einwerfen und somit bereits sortiert sammeln.

Nach einer anderen, ebenfalls besonders vorteilhaften Weiterbildung ist ein als lukenartiger Deckel ausgebildetes Aufsatzteil vorgesehen. Dieses Aufsatzteil kann direkt auf das kastenartige Behälterunterteil aufgesetzt werden, um dieses zu verschließen oder den Inhalt vor Witterungseinfluß zu schützen, was insbesondere auch bei im Behälter befindlichen staubbildenden Gütern von Vorteil ist. Das als Deckel ausgebildete Aufsetzteil kann jedoch auch auf ein bereits mit einem Behälterunterteil kombiniertes Aufsatzteil aufgesetzt werden, wobei die Verbindung des als lukenartiger Deckel ausgebildeten Aufsatzteils durch gleichartige Verbindungselemente erfolgt, mit denen auch die anderen Teile untereinander verbunden sind.

Das als Deckel ausgebildete Aufsatzteil hat deshalb einen Profilrahmen mit nach unten vorstehenden Gegenorganen, wobei Lukenplatten verschiebbar im Profilrahmen gehalten sind.

Zum Zwecke des vereinfachten Aufeinandersetzens der Teile unter Einsatz eines für die Bewegung der Wechselbehälter üblichen Wechselgerätes, das gewöhnlich auf einem Lastkraftwagen aufgebaut ist, kann jedes Aufsatzteil im unteren Bereich, vorzugsweise am hinteren Ende, auch mit Gleitelementen zum Verschieben auf oberen Längsrändern des jeweils benachbarten Teils versehen sein. Mit den Gleitelementen läßt sich das jeweils aufzusetzende Teil auf dem oberen Längsrand des nächsttieferen Teils mittels 40 des Wechselgerätes soweit verschieben, bis die für ein Zusammensetzen notwendige Position erreicht ist und eine gegenseitige Verbindung mit Hilfe der betätigbaren Verbindungselemente erfolgen kann. Zur Festlegung der Position und zur gegenseitigen Verriegelung kann jeder Längsrand jedes Teils mit einem das darauf geführte Gleitelement in einer vorbestimmten Aufsetzendposition festlegenden Verriegelungsanschlag versehen sein. Der Verriegelungsanschlag kann z.B. ein das Gleitelement von hinten und von oben umfassender Hakenfinger sein, der sowohl weitere Verschiebebewegungen als auch Abhebebewegungen bei Ankippen des Wechselbehälters verhindert. Der Hakenfinger kann als auf den Längsrand in entsprechender Position geschweißtes Teil ausgebildet sein. Statt des Hakenfingers kann ein Verriegelungsanschlag auch als Steckschuh ausgebildet sein, in den ein bei Verschieben in die Aufsetzendposition vorstehender Finger eingreift.

Bei einer besonders vorteilhaften Ausgestaltung des Wechselbehälters ist vorgesehen, daß die Wände des Aufsatzteils einzelne plattenförmige Steckwände sind, die jeweils Verbindungselemente aufweisen. Bei dem Behälterunterteil kann ein als Verbindungsorgan dienendes Hohlprofil außen im Bereich der Behälterecken angebracht werden. Zur Vergrößerung des Volumens des Behälterunterteils sind dann Steckwände aufsteckbar, die aus Platten bestehen, deren äußere lotrechte Kanten durch Profile gebildet sind, die mit einem unteren Ende formschlüssig in die Hohlprofile an dem Behälterunterteil einsteckbar sind. Der Anwender der Wechselbehälter kann sich mit verschiedenen Steckwänden somit einen Wechselbehälter von beliebigem, gewünschtem Fassungsvermögen zusammenstecken.

Eine Querverbindung der Steckwände insbesondere im offenen Behälterstirnbereich, z.B. im Bereich der Rückwand, kann durch angebrachte Quertraversen erfolgen, die an die Steckwände angesetzt werden. Besonders vorteilhaft ist jedoch eine Querverbindung der Steckwände durch als Aufsatzteile ausgebildete steckbare Jochtraversen. Die Jochtraversen können mit entsprechenden Gegenorganen ausgerüstet werden, die in die Hohlprofile der Steckwände von oben eingreifen. Die Jochtraversen können auch Bestandteil einer oberen Abdeckung sein und können ebenso durch das bereits vorbeschriebene, als lukenartiger Deckel ausgebildete Aufsatzteil ersetzt werden.

Wechselbehälter weisen zum erleichterten Entladen Rückwände auf, die als angelenkte Öffnungsklappen ausgebildet sind. Es sind betätigbare Verschlüsse vorgesehen, mit denen sich die Klappen verriegeln bzw. entriegeln lassen. Normalerweise sind die Öffnungsklappen wie Türflügel schwenkbar und an den Längsseitenwänden der Behälter mit Scharnieren angelenkt. Bei dem erfindungsgemäßen Wechselbehälter sind auch die Rückwände der Aufsatzteile als entsprechende Öffnungsklappen ausgebildet, wobei jede Öffnungsklappe zweckmäßigerweise zwei Türklappen aufweist. Bei einer solchen Ausführung können die bei aufeinandergesetztem Behälterunterteil und Aufsatzteil übereinanderstehenden Türklappen ein Mitnehmerorgan gemeinsam haben, so daß sich beide Türklappen und damit die gesamte Rückwand gleichmäßig öffnen oder schließen läßt.

Die Verschlüsse von Behälterunterteil und Aufsatzteil, deren Ausbildung an sich bekannt ist, können durch eine Kupplung miteinander verbunden werden. Die Kupplung kann z.B. wiederum eine Formschlußverbindung sein, die bei Aufsetzen des Aufsatzteils auf das Behälterunterteil die betätigbaren Hebelgestänge oder dergleichen der Verschlüsse miteinander verbindet, wodurch gewährleistet ist, daß die Öffnungsklappen von Behälterunterteil und Aufsatzteil zusammen verriegelt bzw. entriegelt werden können.

Es ist jedoch auch möglich, die Rückwand des Aufsatzteils durch eine einzige Öffnungsklappe zu verschließen, die vorzugsweise als Querklappe ausgebildet ist. Bei einer solchen Ausfuhrung erfolgt die Anlenkung der Querklappe an einer oberen Quertraverse des Aufsatzteils, an einer steckbaren Jochtraverse oder an einem als Deckel ausgebildeten weiteren Aufsatzeil.

Ausführungsbeispiele sind in der Zeichnung dargestellt. Es zeigen:

- Fig. 1: eine schematische Seitenansicht eines Wechselbehälters, der aus einem Behälterunterteil und einem Kastenrahmen-Aufsatzteil zusammengesetzt ist,
- Fig. 2: die Seitenansicht eines Wechselbehälters entsprechend Fig. 1, jedoch mit einer anderen Ausführung der Verbindungselemente,
- Fig. 3: eine weitere Seitenansicht eines Wechselbehälters mit einer besonderen Ausgestaltung des Kastenrahmen-Aufsatzteils und einem aufgesetzten Deckelteil,
- Fig. 4: eine schematische Schnittansicht entlang der Linie IV-IV in Fig. 3 durch das Deckenteil in Fig. 3,
- Fig. 5: eine Ansicht auf die Rückwände eines aus Behälterunterteil und Aufsatzteil zusammengesetzten Wechselbehälters gemäß einer anderen Ausführungsform,
- Fig. 6: eine Teilansicht des oberen Bereichs einer Rückwand des Aufsatzteils in einer gegenüber der Ausführung gemäß Fig. 5 abweichenden Ausgestaltung,
- Fig. 7: eine Rückansicht eines Wechselbehälters gemäß Fig. 5, mit einer weiteren Ausgestaltung der Rückwand des Aufsatzteils und
- Fig. 8: eine Teilansicht des oberen Bereichs der Rückwand des Aufsatzteils gemäß Fig. 7 in einer Fig. 6 entsprechenden Ausgestaltung.

In Fig. 1 ist ein Wechselbehälter in der Seitenansicht dargestellt, der aus einem oben offenen kastenartigen Behälterunterteil 1 und einem lösbar damit verbundenen Kastenrahmen-Aufsatzteil 2 zusammengesetzt ist.

Das Behälterunterteil kann auch für sich allein als Wechselbehälter benutzt werden. An seiner Frontwand 3 befindet sich ein Beschlag 4, in den der Haken eines Wechselgerätes eingreifen kann. An den Seitenwandungen 5 des Behälterunterteils und an den Wänden 6 des Aufsatzteiles 2 sind gegenseitig in Wirkverbindung bringbare Verbindungselemente angeordnet, von denen in Fig. 1 die Verbindungselemente 8 und 9 sichtbar sind. Jedes Verbindungselement umfaßt eine Aufnahme 10, sowie hier am Aufsatzteil 2 angeordnete Gegenorgane 11. Jede Aufnahme 10 ist eine oben offene Tasche und jedes Gegenorgan 11 ein in die Tasche einsetzbarer Vorsprung. Jede Tasche besteht aus einem außen angesetzten, lotrecht ausgerichteten Hohlprofil, das mit dem oberen Längsrand 12 der entsprechenden Seitenwandung 5 etwa bündig abschließt.

Selbstverständlich kann auch das Kastenrahmen-Aufsatzteil mit gleichartigen Aufnahmen 10′ ausgerüstet werden, wodurch ein weiteres Aufsatzteil 31 auf das Aufsatzteil 2 setzbar ist.

Der Beschlag 4 kann auch als Verbindungselement genutzt werden, indem er mit einem Verriegelungselement 13 kombiniert wird, wie es in Fig. 2 dargestellt ist, die eine andere Ausbildung der Verbindungselemente zur Verbindung von Behälterunterteil 1 und Kastenrahmen-Aufsatzteil 2 zeigt. Gleiche Bauteile sind mit gleichen Bezugszahlen bezeichnet. Bei diesem Ausführungsbeispiel besteht das Verriegelungselement 13 aus einer Spannklinke 14, die an einem Spannriegel 15 angreift, mit dem das Kastenrahmen-Aufsatzteil 2 in seinem vorderen Bereich ausgerüstet ist.

Im hinteren Bereich weist das Kastenrahmen-Aufsatzteil 2 wiederum ein Gegenorgan 11 auf, das hier als vom Aufsatzteil 2 abstehender, auch als Gleitelement dienender Klotz ausgebildet ist, der auf dem Längsrand 12 der Seitenwandung 5 des Behälterunterteils 1 aufliegt. Mit 16 ist ein als Hakenfinger ausgebildeter Verriegelungsanschlag bezeichnet, der das als Klotz ausgebildete Gegenorgan 11 von hinten und von oben umgreift, wodurch Behälterunterteil 1 und Aufsatzteil 2 miteinander verriegelt sind.

In Fig. 3 ist ein Wechselbehälter dargestellt, der, entsprechend Fig. 1 und 2, wiederum aus einem Behälterunterteil 1 und einem Kastenrahmen-Aufsatzteil 2 besteht.

Bei diesem Ausführungsbeispiel ist das Kastenrahmen-Aufsatzteil 2 mit Einwurföffnungen 17 versehen. Außerdem ist auch das Aufsatzteil, wie bereits erwähnt, ebenfalls mit Aufnahmen versehen, die hier mit 10′ bezeichnet sind. In diese Aufnahmen 10′ greifen Gegenorgane 11′ eines weiteren Aufsatzteiles 31, das hier als lukenartiger Deckel ausgebildet ist und einen Profilrahmen 117 hat, in welchem Lukenplatten verschiebbar gehalten sind, von denen hier lediglich die Lukenplatte 19 sichtbar ist. Eine zweite Lukenplatte wird durch den Profilrahmen 117 verdeckt.

In Fig. 4 ist ein Schnitt entlang der Linie IV-IV durch den oberen Bereich des Aufsatzteiles 2 mit daraufgesetztem weiteren Aufsatzteil 3 dargestellt. Der Profilrahmen 117 weist ein E-förmiges Profil auf, das z.B. durch Zusammensetzen aus zwie U-Profilen gebildet sein kann. Dadurch entstehen zwei Längsführungen, in denen Lukenplatten 19 und 20 mit jeweils zugeordneten Seitenrollen 21 bzw. 22 geführt sind. Durch Verschieben der Lukenplatten 19 und 20 läßt sich der Wechselbehälter öffnen oder schließen.

Fig. 4 zeigt außerdem, wie die Gegenorgane 11′ in die Aufnahmen 10′ eingreifen, wobei auch eine einfache Verrastung vorgenommen werden kann, indem Rastbolzen eingesteckt werden, wie es durch die strichpunktierten Linien 23 angedeutet ist.

In Fig. 5 ist eine Ansicht auf die Rückwände eines aus Behälterunterteil und Aufsatzteil zusammengesetzten Wechselbehälters gemäß einer anderen Ausführungsform dargestellt. Das Behälterunterteil weist wieder als Verbindungselemente dienende, seitlich angesetzte Aufnahmen 10 auf, in die von unten Rollelemente 33 einsteckbar sind, mit denen das Behälterunterteil und damit der gesamte Wechselbehälter auf einem darunterstehenden Wechselbehälter gestapelt werden kann. Die Aufnahmen 10 sind gleichzeitig als Scharniere ausgebildet, mit denen Türklappen 25 und 25′, die als Öffnungsklappen 24 die Rückwand des Behälterunterteils 1 bilden, schwenkbar angelenkt sind.

Das Aufsatzteil 2 besteht im wesentlichen aus Wänden, die sich als plattenartige Teile zwischen an den Enden angeordneten, ebenfalls als Verbindungselemente dienenden Hohlprofilen 34 erstrecken. Jedes Hohlprofil 34 ist unten mit einem Gegenorgan 11 ausgerüstet und ist im oberen Bereich als Aufnahme 10′ für Gegenorgane 11′ weiterer Aufsatzteile ausgebildet. Die Wände des Aufsatzteils sind somit an das Behälterunterteil 1 steckbar. Die obere Querverbindung erfolgt entweder durch ein als Jochtraverse 32 ausgebildetes Aufsatzteil, das mittels der Gegenorgane 11′ die Querversteifung der gesteckten Wände des Aufsatzteils übernimmt oder durch fest angebrachte Quertraversen 35, wie es in Fig. 6 dargestellt ist.

Ebenso wie das Behälterunterteil ist auch das Aufsatzteil mit seine Rückwand bildenden Türklappen 26 und 26′ versehen, die mit hier angedeuteten Scharnieren 36 an den Hohlprofilen 34 angelenkt sind. Mit 28 ist ein Verschluß bezeichnet, der in gleicher Ausführung und mit 28′ bezeichnet, auch an den Türklappen 26 und 26′ des Aufsatzteils 2 vorhanden ist. Mit 37 ist eine Kupplung zur Verbindung des Verschlusses 28 des Behälterunterteils 1 mit dem Verschluß 28′ des Aufsatzteils bezeichnet, die als einfache Formschluß- bzw. Steckkupplung ausgebildet ist.

Damit sich übereinander befindliche Türklappen beim Verschließen bzw. Öffnen des zusammengesetzten Wechselbehälters gemeinsam bewegen, ist ein Mitnehmerorgan 30 vorgesehen, das die einander benachbarten Ränder der entsprechenden Türklappen z.B. gabelähnlich umfassen kann.

In Fig. 7 ist eine Rückansicht eines Wechselbehälters dargestellt, bei dem die Rückwand des Aufsatzteils 2 durch eine die Türklappen 26 und 26′ in Fig. 5 ersetzende einteilige Querklappe 27 ersetzt ist. Die Querklappe 27 ist mit Scharnieren 36′ an einer als Aufsatzteil ausgebildeten Jochtraverse 32 angelenkt. Der untere Rand 39 der Querklappe 27 erstreckt sich im geschlossenen Zustand des Wechselbehälters über den oberen Rand 38 der beiden Türklappen 25 und 25′ hinaus, welche die Rückwand 7 (Fig. 3) des Behälterunterteils 1 bilden. Der untere Rand 39 der Querklappe 27 ist durch eine gestrichelte Linie angedeutet. Bei dieser Ausführung genügt für das Verschließen des zusammengesetzten Wechselbehälters ein Verschluß 28 für die Türklappen 25 und 25′ des Behälterunterteils, da, bei gefülltem Behälter, der Behälterinhalt die Querklappe 27 mit ihrem unteren Rand 39 von innen gegen die verschlossenen Türklappen 25 und 25′ des Behälterunterteils drückt.

In Fig. 8 ist noch einmal ein oberer Bereich des Aufsatzteils 2 gemäß Fig. 7 dargestellt. Bei dieser Ausführung ist die Jochtraverse durch eine Quertraverse 35 ersetzt, an der die Querklappe 27 angelenkt ist.

## Patentansprüche

1. Wechselbehälter zur Aufnahme und zum Transport von losem Gut wie Bauschutt, Müll, Industrieabfall und dergleichen, der mit Beschlägen (4) zum Absetzen und Aufnehmen mittels eines auf einem Kraftwagen installierten Wechselgerätes ausgerüstet ist,
dadurch gekennzeichnet,
daß er aus einem oben offenen kastenartigen Behälterunterteil (1) und Wenigstens einem lösbar damit verbindbaren Kastenrahmen-Aufsatzteil (2,31) Zusammengesetzt ist,
daß Behälterunterteil (1) und Kastenrahmen-Aufsatzteile (2,31) gegenseitig in Wirkverbindung bringbare Verbindungselemente (8,9) aufweisen, die Aufnahmen (10,10'), in welche am jeweils aufgesetzten Teil (2,31) angeordnete Gegenorgane (11,11') eingreifen, sowie wenigstens ein betätigbares Verriegelungselement (13) umfassen, wobei jede Aufnahme (10,10') eine oben offene Tasche ist, die aus einem an die Wandungen (5,6) der Behälter- und Aufsetzteile (1,2) außen angesetzten, lotrecht ausgerichteten Hohlprofil besteht, das jeweils mit dem oberen Längsrand (12) der entsprechenden Wandungen (5,6) etwa bündig abschließt und jedes Gegenorgan (11,11') ein in die Tasche einsetzbarer Vorsprung ist.

2. Wechselbehälter nach Anspruch 1, dadurch gekennzeichnet, daß die Beschläge an dem Behälterunterteil angeordnet sind.

3. Wechselbehälter nach einem der vorhergehenden Ansprüche, dadurch gekennzeichnet, daß Wandungen (6) der Aufsatzteile (2) Einwurföffnungen (17) aufweisen.

4. Wechselbehälter nach einem der vorhergehenden Ansprüche, dadurch gekennzeichnet, daß ein als lukenartiger Deckel ausgebildetes Aufsatzteil (31) vorgesehen ist.

5. Wechselbehälter nach Anspruch 4, dadurch gekennzeichnet, daß das als Deckel ausgebildete Aufsatzteil (31) einen Profilrahmen (117) mit nach unten vorstehenden Gegenorganen (11') hat und daß Lukenplatten (19,20) verschiebbar im Profilrahmen (117) gehalten sind.

6. Wechselbehälter nach einem der vorhergehenden Ansprüche, dadurch gekennzeichnet, daß jedes Aufsatzteil (2,31) im unteren Bereich vorzugsweise am hinteren Ende mit Gleitelementen zum Verschieben und Abstützen auf oberen Längsrändern (12) des jeweils darunter befindlichen Teils (1) versehen ist.

7. Wechselbehälter nach Anspruch 6, dadurch gekennzeichnet, daß jeder Längsrand (12) jedes Teils (1,2) wenigstens einen das darauf abgestützte Gleitelement in einer vor-bestimmten Aufsetzendposition festlegenden Verriegelungsanschlag (16) hat.

8. Wechselbehälter nach Anspruch 7, dadurch gekennzeichnet, daß jeder Verriegelungsanschlag (16) ein das Gleitelement von hinten und von oben umfassender Hakenfinger ist.

9. Wechselbehälter nach einem der vorhergehenden Ansprüche, dadurch gekennzeichnet, daß die Wände (6) jedes Aufsatz-teils (2) einzelne plattenförmige Steckwände sind, die jeweils mit Verbindungselementen (11,10',11') zur Verbindung mit dem Behälterunterteil (1) bzw. einem weiteren Aufsatzteil (31) versehen sind.

10. Wechselbehälter nach Anspruch 9, dadurch gekennzeichnet, daß für Querverbindungen der Steckwände als Aufsatzteile ausgebildete, steckbare Jochtraversen (32) vorgesehen sind.

11. Wechselbehälter nach einem der vorhergehenden Ansprüche, dadurch gekennzeichnet, daß die Rückwände (7,18) von Behälterunterteil (1) und Aufsatzteil (2) als angelenkte Öffnungsklappen (24) ausgebildet sind und daß wenigstens eine der Öffnungsklappen mit betätigbarem Verschluß (28) ausgerüstet ist.

12. Wechselbehälter nach Anspruch 11, dadurch gekennzeichnet, daß das Aufsatzteil (2) eine Querklappe (27) als Öffnungsklappe hat.

13. Wechselbehälter nach einem der Ansprüche 11 und/oder 12, dadurch gekennzeichnet, daß jede Öffnungsklappe (24) zwei Türklappen (25,25',26,26') aufweist.

14. Wechselbehälter nach Anspruch 13, dadurch gekennzeichnet, daß bei auf dem Behälterunterteil (1) aufgesetztem Aufsatzteil (2) jeweils übereinanderstehende Türklappen (25,26) ein Mitnehmerorgan (30) gemeinsam haben.

15. Wechselbehälter nach einem der Ansprüche 11 bis 14, dadurch gekennzeichnet, daß eine Kupplung zur Verbindung des Verschlusses (28) des Behälterunterteils (1) mit dem Verschluß (28') des Aufsatzteils (2) vorgesehen ist.

## Claims

1. A skip for receiving and transporting loose material, such as building waste, refuse, industrial waste and the like, which is equipped with fixtures (4) for depositing and receiving the skip using a changing device installed on an automobile, characterised in that the skip is formed from a box-like lower container element (1) open at the top and at least one box frame attachment (2, 31) releasably connectable with the lower container element, the lower container element (1) and the box-frame attachments (2, 31) comprise connecting elements (8, 9) which can be brought into a reciprocal working connection, receiving members (10, 10') in which counter members (11, 11') arranged on the respective superimposed attachment (2, 31) engage, and at least one operable locking element (13), each receiving member (10, 10') being a pocket, which is open at the top and is formed by a vertically arranged hollow profile attached to the outside of the walls (5, 6) of the container and attachments (1, 2), which in each case ends approximately flush with the upper longitudinal edge (12) of the corresponding walls (5, 6) and each counter member (11, 11') is a projection insertable in the pocket.

2. A skip according to claim 1, characterised in that the fixtures are arranged on the lower container element.

3. A skip according to one of the preceding claims, characterised in that the walls (6) of the attachments (2) comprise charging openings (17).

4. A skip according to one of the preceding claims, characterised in that an attachment (31) designed as a hatch-like lid is provided.

5. A skip according to claim 4, characterised in that the attachment (31) designed as a lid comprises a profile frame (117) with downwardly projecting counter members (11') and hatch plates (19, 20) are displaceably held in the profile frame (117).

6. A skip according to one of the preceding claims, characterised in that each attachment (2, 31) is provided in the lower region preferably at the rear end with slide elements for displacing and supporting on upper longitudinal edges (12) of the respective underlying element (1).

7. A ship according to claim 6, characterised in that each longitudinal edge (12) of each element (1, 2) comprises at least one locking abutment (16) locking the slide element supported on the longitudinal edge in a predetermined attached end position.

8. A skip according to claim 7, characterised in that each locking abutment (16) is a hook finger engaging around the slide element from behind and from above.

9. A skip according to one of the preceding claims, characterised in that the walls (6) of each attachment (2) are individual plate-shaped detachable walls, which are provided in each case with connecting elements (11, 10', 11') for connecting with the lower container element (1) or a further attachment (31).

10. A skip according to claim 9, characterised in that detachable yoke traverses (32) designed as attachments are provided for cross connections of the detachable walls.

11. A skip according to one of the preceding claims, characterised in that the rear walls (7, 18) of the lower container element (1) and attachment (2) are designed as articulated opening flaps (24) and at least one of the opening flaps is provided with an operable seal (28).

12. A skip according to claim 11, characterised in that the attachment (2) comprises a transverse flap (27) as an opening flap.

13. A skip according to one of claims 11 and/or 12, characterised in that each opening flap (24) comprises two door flaps (25, 25', 26, 26').

14. A skip according to claim 13, characterised in that, when an attachment (2) is positioned on the lower container element (1), respective superimposed door flaps (25, 26) have a common carrier element (30).

15. A ship according to one of claims 11 to 14, characterised in that a coupling is provided for connecting the seal (28) of the lower container element (1) with the seal (28') of the attachment (2).

## Revendications

1. Conteneur interchangeable pour loger et transporter des produits en vrac tels que des gravats, des ordures, des déchets industriels et similaires, qui est équipe de ferrages (4) pour la reprise et le déchargement au moyen d'un dispositif de changement installé sur un véhicule automobile, caractérisé en ce qu'il se compose d'une partie inférieure de conteneur (1) en forme de caisson, ouverte sur le dessus, et d'au moins une partie rapportée en cadre de caisson (2, 31), pouvant être assemblée de manière amovible avec la première partie, en ce que la partie inférieure de conteneur (1) et les parties rapportées en cadre de caisson (2, 31) comportent des éléments de liaison (8, 9) pouvant être amenés réciproquement en liaison active avec les logements (10, 10') dans lesquels s'engagent les contre-organes (11, 11') placés sur la partie (2, 31) rapportée, ainsi qu'au moins un élément de verrouillage (13) actionnable, chaque logement (10, 10) étant une poche ouverte sur le dessus qui est constituée d'un profilé creux, orienté verticalement, appliqué de l'extérieur contre les parois (5, 6) des parties de conteneur et des parties rapportées (1, 2), lequel profilé creux est jointif avec le bord longitudinal supérieur (12) des parois (5, 6) correspondantes et en ce que chaque contre-organe (11, 11') est une partie saillante à insérer dans la poche.

2. Conteneur interchangeable selon la revendication 1, caractérisé en ce que les ferrages sont placés sur la partie inférieure du conteneur.

3. Conteneur interchangeable selon l'une des revendications précédentes, caractérisé en ce que des parois (6) des parties rapportées (2) présentent des ouvertures d'introduction (17).

4. Conteneur interchangeable selon l'une des revendications précédentes, caractérisé en ce qu'il est prévu une partie rapportée (31) configurée en couvercle à la manière d'une écoutille.

5. Conteneur interchangeable selon la revendication 4, caractérisé en ce que la partie rapportée (31) conçue comme un couvercle possède un cadre profilé (117) avec des contre-organes (11') dépassant vers le bas et en ce que des plaques d'écoutille (19, 20) sont maintenues coulissantes dans le cadre profilé (117).

6. Conteneur interchangeable selon l'une des revendications précédentes, caractérisé en ce que chaque partie rapportée (2, 31) est pourvue, dans la région inférieure, de préférence a l'extrémité arrière, d'éléments de glissement pour le coulissement et le soutien sur des bords longitudinaux (12) supérieurs de la partie (1) se trouvant au-dessous.

7. Conteneur interchangeable selon la revendication 6, caractérisé en ce que chaque bord longitudinal (12) de chaque partie (1, 2) possède au moins une butée de verrouillage (16) fixant l'élément de glissement, prenant appui dessus, dans une position finale de mise en place prédéterminée.

8. Conteneur interchangeable selon la revendication 7, caractérisé en ce que chaque butée de verrouillage (16) est une griffe entourant l'élément glissant de l'arrière et du dessus.

9. Conteneur interchangeable selon l'une des revendications précédentes, caractérisé en ce que les parois (6) de chaque partie rapportée (2) sont des parois en forme de plaques à emboîter qui sont pourvues chacune d'éléments de liaison (11, 10', 11') pour l'assemblage avec la partie inférieure de conteneur (1) ou une autre partie rapportée (31).

10. Conteneur interchangeable selon la revendication 9, caractérisé en ce qu'il est prévu des traverses (32) à emboîter, conçues comme des parties rapportées, pour les liaisons transversales des parois à emboîter.

11. Conteneur interchangeable selon l'une des revendications précédentes, caractérisé en ce que les parois arrière (7, 18) de la partie inférieure de conteneur (1) et de la partie rapportée (2) sont conçues comme des trappes d'ouverture (24) articulées et en ce que l'une au moins des trappes d'ouverture est équipée d'une fermeture (28) actionnable.

12. Conteneur interchangeable selon la revendication 11, caractérisé en ce que la partie rapportée (2) possède une trappe transversale (27) servant de trappe d'ouverture.

13. Conteneur interchangeable selon l'une des revendications 11 et/ou 12, caractérisé en ce que chaque trappe d'ouverture (24) comporte deux trappes de porte (25, 25', 26, 26').

14. Conteneur interchangeable selon la revendication 13, caractérisé en ce que dans le cas où la partie rapportée (2) est placée sur la partie inférieure de conteneur (1), les trappes de porte (25, 26) superposées ont en commun un organe d'entraînement (30).

15. Conteneur interchangeable selon l'une des revendications 11 à 14, caractérisé en ce qu'il est prévu un accouplement pour relier la fermeture (28) de la partie inférieure de conteneur (1) à la fermeture (28') de la partie rapportée (2).
